# EUROPÄISCHE PATENTSCHRIFT

(11) **EP 3 741 954 B1**
(45) Veröffentlichungstag und Bekanntmachung des Hinweises auf die Patenterteilung: **13.10.2021**
(21) Anmeldenummer: 20172463.0
(22) Anmeldetag: 30.04.2020
(51) Int. Cl.: E06B 9/171, E06B 9/86

(54) **VORRICHTUNG ZUR LÖSBAREN VERBINDUNG EINER WICKELWELLE EINES ROLLLADENPANZERS MIT EINER HOCHSCHIEBESICHERUNG**
DEVICE FOR THE RELEASABLE CONNECTION OF A WINDING SHAFT OF A ROLLER SHUTTER WITH LIFTING PROTECTION
DISPOSITIF DE COUPLAGE AMOVIBLE D'UN ARBRE D'ENROULEMENT D'UN VOLET ROULANT DE PROTECTION DOTÉ D'UNE SÉCURITÉ ANTI-REMONTÉE

(30) Priorität: 22.05.2019 DE 102019113667
(43) Veröffentlichungstag der Anmeldung: 25.11.2020
(73) Patentinhaber: SELVE Vermögensverwaltung GmbH & Co. KG, 58513 Lüdenscheld (DE)
(72) Erfinder: Grothe, Frank, 58675 Hemer (DE)
(74) Vertreter: Ostriga Sonnet Wirths & Vorwerk

(56) Entgegenhaltungen:
- EP-A1- 2 927 412
- DE-T2- 69 909 153
- EA-A1- 201 400 168

## Beschreibung

Die Erfindung betrifft eine Vorrichtung zur lösbaren Verbindung einer Wickelwelle eines Rollladenpanzers mit einer Hochschiebesicherung, bestehend aus einer langgestreckten Drahtfeder mit beidseitigen Endbereichen, welche derart ausgebildet sind, jeweils ein Endglied der Hochschiebesicherung zu durchgreifen und in Öffnungen der Wickelwelle formschlüssig einzugreifen.

In der DE 699 09 153 T2 mit dem Titel "Automatische Arretierung für Rollläden" ist eine derartige Vorrichtung zur lösbaren Verbindung einer Wickelwelle einer Rollladeneinrichtung mit einer Hochschiebesicherung für Rollladen in Form einer Drahtfeder offenbart. Mit Hilfe der grundsätzlich vorteilhaften Drahtfeder können zwar die Hochschiebesicherung und die Wickelwelle verbunden werden, jedoch ist bei diesem Stand der Technik zusätzlich eine an der Hochschiebesicherung angeformte Klaue notwendig, die zusätzlich in eine Öffnung der Wickelwelle eingreift, damit eine Relativverschiebung in Längsrichtung der Wickelwelle vermieden wird.

Vorrichtungen zur lösbaren Verbindung einer Wickelwelle eines Rollladenpanzers mit einer Hochschiebesicherung sind des Weiteren auch aus der EP 2 927 412 A1 und der EA 201400168 A1 bekannt.

Die Aufgabe der Erfindung besteht nun darin, eine neue Vorrichtung zur lösbaren Verbindung einer Wickelwelle eines Rollladenpanzers mit einer Hochschiebesicherung zu schaffen, die kostengünstiger herstellbar ist sowie einfacher zu montieren und demontieren.

Die der Erfindung zugrunde liegende Aufgabe wird erfindungsgemäß dadurch gelöst, dass die Drahtfeder zur Vermeidung einer Bewegung in Wickelwellen-Längsrichtung bei bestimmungsgemäßer Verwendung einen zur Wickelwelle gerichteten, zusätzlichen Verriegelungsvorsprung aufweist, der dazu ausgebildet ist, in eine weitere Öffnung der Wickelwelle zu ragen.

Die erfindungsgemäße Vorrichtung zur lösbaren Verbindung einer Wickelwelle eines Rollladenpanzers mit einer Hochschiebesicherung, hat den wesentlichen Vorteil, dass sie ausschließlich aus der Drahtfeder gebildet wird, die aufgrund ihrer Gestaltung automatisch nach der Befestigung auch eine Translationsbewegung des Verschlussgliedes an der Wickelwelle verhindert.

Durch diese kostengünstige Ausgestaltung der Drahtfeder ist es möglich, mittels der auf ergonomisch einfache Weise einzusetzenden Drahtfeder eine vollumfängliche Befestigung der Hochschiebesicherung an der Wickelwelle zu ermöglichen. Auf vorteilhafter Weise ist dabei die Lage des Verriegelungsvorsprungs an die Abstände der Öffnungen in der Wickelwelle angepasst.

Bei einer vorteilhaften Ausgestaltung weist die erfindungsgemäßen Vorrichtung eine Einrichtung zum Lösen der Drahtfeder aus der Verriegelungsstellung auf, die die Drahtfeder aus der Verriegelungsstellung mit einer Betätigungsnase untergreift und manuell eine Kraft zur Entriegelung der Drahtfeder aufbringt.

Die Einrichtung zum Lösen der Drahtfeder kann als wippenartige Einrichtung zum Lösen ausgebildet sein, die gegenüberliegend einer Schwenkachse eine Fingerbetätigungsfläche und ein Betätigungsvorsprung aufweist. Bei dieser wippenartigen Einrichtung ist es zusätzlich auf sehr einfache Weise möglich, die Drahtfeder nahe des Verriegelungsvorsprungs zu untergreifen und durch Betätigung der Fingerbetätigungsfläche die Drahtfeder aus dem Verriegelungszustand in den Entriegelungszustand zu bringen.

Bei einer besonders bevorzugten Ausgestaltung der wippenartigen Einrichtung weist diese Achsvorsprünge auf, die in entsprechender Ausnehmung des Endglieds der Hochschiebesicherung einrastbar sind.

Auch ist es möglich, dass die Vorrichtung eine als Keilschieber ausgebildete Einrichtung zum Lösen aufweist, die die Drahtfeder untergreift und durch eine Bewegung quer zur Längserstreckung der Drahtfeder eine Entriegelungskraft erzeugt.

Weitere Vorteile der Erfindung ergeben sich aus der Beschreibung des nachfolgenden Ausführungsbeispiels. Es zeigen:
- Figur 1: eine Wickelwelle mit Hochschiebesicherung sowie Vorrichtung zur lösbaren Verbindung einer Wickelwelle mit einem Rollladenpanzer in Explosionsdarstellung,
- Figur 2: Darstellung von Wickelwelle und Hochschiebesicherung gemäß Figur 1 in montiertem Zustand,
- Figur 3: eine Explosionsdarstellung des Endglieds der Hochschiebesicherung, der Drahtfeder sowie der wippenartigen Einrichtung zum Lösen,
- Figur 4-6: Schnittdarstellungen der Wickelwelle sowie des Endgliedes der Hochschiebesicherung während den Einsetzens der Verriegelungsfeder.

In den Zeichnungen ist eine Vorrichtung zur lösbaren Verbindung einer Wickelwelle 11 für einen Rollladenpanzer 12 mittels einer Hochschiebesicherung 13 ausgebildet als eine langgestreckte Drahtfeder mit der Bezugsziffer 10 bezeichnet.

Die vorgenannte Drahtfeder 10 dient zur Befestigung des gestrichelt dargestellten Rollladenpanzers 12 mittels der Hochschiebesicherung 13 an der Wickelwelle 11, wie in der Explosionsdarstellung gemäß Figur 1 zu erkennen.

Die Hochschiebesicherung 13 wird aus einem zur Wickelwelle 11 gerichteten Endglied 14, drei Zwischengliedern 15 und einem zum Rollladenpanzer 12 gerichteten Endglied 16 gebildet, wobei unterhalb des Endglied 16 eine Federlasche 17 zu erkennen ist, die im zusammengebauten Zustand mittig in die einzelnen Glieder 14, 15, 16 der Hochschiebesicherung 13 eingefädelt wird.

Darüber hinaus ist zwischen dem Endglied 14 und dem obersten Zwischenglied 15 eine wippenartige Einrichtung 18 zum Lösen der Drahtfeder 10 aus dem Verriegelungszustand zu erkennen.

Letztlich weist die Wickelwelle 11 in bestimmten Abständen Längsschlitze 19 auf, die auf nachfolgend beschriebene Weise der Befestigung der Hochschiebesicherung 13 an der Wickelwelle 11 dienen.

In der Figur 2 ist die in Figur 1 in Explosionsdarstellung zu erkennende Vorrichtung zusammengebaut dargestellt.

Man erkennt, dass der Rollladenpanzer 12 mittels der Hochschiebesicherung 13 und mit Hilfe der Drahtfeder 10 in Längsschlitzen 19 der Wickelwelle 11 angeordnet ist.

In der Figur 3 ist ebenfalls in Explosionsdarstellung lediglich das Endglied 14 der Hochschiebesicherung 13, die Drahtfeder 10 und die wippenartige Einrichtung 18 dargestellt.

Die wippenartige Einrichtung 18 weist eine mit Push gekennzeichnete Fingerbetätigungsfläche 20 und wellenartige Achsvorsprünge 21 auf, die dem Verschwenken der wippenartigen Einrichtung 18 um eine Schwenkachse x herum dient. Auf der anderen Seite der Schwenkachse x ist die wippenartige Einrichtung 18 mit einem Betätigungsvorsprung 22 versehen mit dem im montierten Zustand die Drahtfeder 10 untergriffen und eine Lösekraft aufgebracht werden kann.

Das Endglied 14 ist mit einem Einbauraum 23 für die Aufnahme der wippenartigen Einrichtung 18 versehen und erstreckt sich im Verriegelungszustand bis unter die Drahtfeder 10. Beidseitig der Begrenzung des Einbauraums 23 ist dieser gegenüberliegend mit Ausnehmungen 24 für die Achsvorsprüngen 21 der wippenartigen Einrichtung 18 versehen.

Letztlich zeigen die Pfeile F die Montagerichtung beim Einsetzen der Drahtfeder 10 zum Zwecke des Verbindens von Hochschiebesicherung 13 und Wickelwelle 11 an.

In den Figuren 4 bis 6 sind Schnittdarstellungen durch die Wickelwelle 11, das Endglied 14 und die wippenartige Einrichtung 18 und die Drahtfeder 10 dargestellt.

In der Figur 4 erkennt man die Drahtfeder 10, die entgegen der Bewegungsrichtung y einen hakenförmigen, ersten Endbereich 25 mit einer leichten Abknickung am freien Ende in Richtung Wickelwelle 11 und in Bewegungsrichtung y einen zweiten Endbereich 26 aufweist. Der zweite Endbereich 26 der Drahtfeder 10 ist zum einen mit einer deutlichen Abknickung in Richtung der Wickelwelle 11, dann mit einem waagerechten Verlauf und letztlich wiederum am freien Ende mit einer leichten Abknickung Richtung Wickelwelle 11 versehen.

Die endseitigen Abknickungen der beiden Endbereiche 25, 26 der Drahtfeder 10 dienen zum leichteren Einfädeln der Drahtfeder 10 in die Längsschlitze 19 der Wickelwelle 11.

Zwischen den beiden Endbereichen 25 und 26 ist die Drahtfeder 10 mit einem zur Wickelwelle 11 gerichteten Verriegelungsvorsprung 27 versehen, dessen zum ersten Endbereich 25 gerichtete Flanke 28 in einem Winkel α von nahezu 90° Grad zum sonstigen Verlauf der Drahtfeder 10 angeordnet ist. Diese Ausgestaltung dient dazu, dass nach dem Einsetzen der Drahtfeder 10 die Flanke 28 sicher reibschlüssig an der Begrenzung des Längsschlitz 19 der Wickelwelle 11 beziehungsweise dem Endglied 14 anliegt.

Letztlich erkennt man eine von Wickelwelle 11 und Endglied 14 gemeinsam gebildeten Aufnahmeraum 29 für den Verriegelungsvorsprung 27 sowie in Bewegungsrichtung y links vom Aufnahmeraum 29 den Betätigungsvorsprung 22 der wippenartigen Einrichtung 18.

In der Figur 5 ist der erste Schritt hin zur Befestigung der Drahtfeder 10 in den Längsschlitzen 19 der Wickelwelle 11 dargestellt. Man erkennt, dass der hakenförmige Endbereich 25 bereits teilweise die Wickelwelle 11 und das Endglied 14 untergreift.

Durch eine weitere Bewegung der Drahtfeder 10 in y-Richtung und eine leichte Biegung des Endbereiches 26 in Richtung der Wickelwelle 11 untergreift auch der zweite Endbereich 26 einen Längsschlitz 19 der Wickelwelle 11 und letztlich rastet der Verriegelungsvorsprung in den gemeinsam gebildeten Aufnahmeraum 29 von Endglied 14 und Wickelwelle 11 ein (s. Figur 6).

Im Ergebnis ist damit mittels der Drahtfeder 10 das Endglied 14 und damit auch die gesamte Hochschiebesicherung 13 sowie der Rollladenpanzer 12 in allen Richtungen fest an der Wickelwelle 11 angeordnet.

Lediglich durch Drücken der Fingerbetätigungsfläche 20 kann auf einfache Weise mittels des Betätigungsvorsprungs 22 die notwendige Lösekraft für die Drahtfeder 10 erzeugt werden, wenn die Verbindung von Wickelwelle 11 und Hochschiebesicherung 13 gelöst werden soll.

### Bezugszeichenliste

- 10: Drahtfeder
- 11: Wickelwelle
- 12: Rollladenpanzer
- 13: Hochschiebesicherung
- 14: Endglied (zum Panzer gerichtet)
- 15: Zwischengliedern
- 16: Endglied (zum Panzer gerichtet)
- 17: Federlasche
- 18: wippenartige Einrichtung
- 19: Längsschlitze von 11
- 20: Fingerbetätigungsfläche
- 21: Achsvorsprünge
- 22: Betätigungsvorsprung
- 23: Einbauraum in 14 für 17
- 24: Ausnehmungen für 21
- 25: hakenförmiger erster Endbereich
- 26: zweiter Endbereich
- 27: Verriegelungsvorsprung
- 28: Flanke
- 29: Aufnahmeraum

- x: Schwenkachse von 17
- F: Bewegungsrichtung Drahtfeder
- α: Winkel zwischen Flanke 28 und Drahtfeder 10
- y: Bewegungsrichtung der Drahtfeder 10

## Patentansprüche

1. Vorrichtung zur lösbaren Verbindung einer Wickelwelle (11) eines Rollladenpanzers (12) mit einer Hochschiebesicherung (13), bestehend aus einer langgestreckten Drahtfeder (10) mit beidseitigen Endbereichen (25, 26), welche derart ausgebildet sind, jeweils ein Endglied (14) der Hochschiebesicherung (13) zu durchgreifen und in Öffnungen (19) der Wickelwelle (11) formschlüssig einzugreifen, **dadurch gekennzeichnet, dass** die Drahtfeder (10) zur Vermeidung einer Bewegung in Wickelwellen-Längsrichtung bei bestimmungsgemäßer Verwendung einen zur Wickelwelle (11) gerichteten, zusätzlichen Verriegelungsvorsprung (27) aufweist, der dazu ausgebildet ist, in eine weitere Öffnung (19) der Wickelwelle (11) zu ragen.

2. Vorrichtung nach Anspruch 1, **dadurch gekennzeichnet, dass** die Lage des Verriegelungsvorsprungs (27) an die Abstände der Öffnungen (19) in der Wickelwelle (11) angepasst ist.

3. Vorrichtung nach Anspruch 1 oder 2, **dadurch gekennzeichnet, dass** die Vorrichtung eine Einrichtung zum Lösen der Drahtfeder (10) aus der Verriegelungsstellung aufweist, die die Drahtfeder (10) aus der Verriegelungsstellung (27) mit einer Betätigungsnase untergreift und manuell eine Kraft zur Entriegelung der Drahtfeder (10) aufbringt.

4. Vorrichtung nach Anspruch 3, **dadurch gekennzeichnet, dass** die Vorrichtung eine wippenartige Einrichtung (18) zum Lösen aufweist, die gegenüberliegend einer Schwenkachse (x) eine Fingerbetätigungsfläche (20) und einen Betätigungsvorsprung (22) aufweist, der die Drahtfeder (10) untergreift.

5. Vorrichtung nach Anspruch 4, **dadurch gekennzeichnet, dass** die wippenartige Einrichtung (18) Achsvorsprünge (21) aufweist, die in entsprechende Ausnehmungen (24) des Endglieds (14) der Hochschiebesicherung (13) einrastbar sind.

6. Vorrichtung nach Anspruch 3, **dadurch gekennzeichnet, dass** die Vorrichtung eine als Keilschieber ausgebildete Einrichtung zum Lösen aufweist, die die Drahtfeder (10) untergreift und durch eine Bewegung quer zur Längserstreckung der Drahtfeder (10) eine Entriegelungskraft erzeugt.

## Claims

1. Device for releasably connecting a winding shaft (11) of a roller shutter curtain (12) to an anti-lift locking system (13), comprising an elongate wire spring (10) having end regions (25, 26) at both ends which are configured to extend through an end member (14) respectively of the anti-lift locking system (13) and positively engage in openings (19) of the winding shaft (11), **characterised in that** in order to prevent a movement in the winding shaft longitudinal direction during use as intended, the wire spring (10) has an additional locking projection (27) directed towards the winding shaft (11) which is configured to project into another opening (19) of the winding shaft (11) .

2. Device as claimed in claim 1, **characterised in that** the position of the locking projection (27) is adapted to the spacing of the openings (19) in the winding shaft (11).

3. Device as claimed in claim 1 or 2, **characterised in that** the device has a mechanism for releasing the wire spring (10) from the locking position which pushes the wire spring (10) out of the locking position (27) from underneath by means of an operating lug and manually applies a force in order to unlock the wire spring (10).

4. Device as claimed in claim 3, **characterised in that** the device has a rocker type mechanism (18) for releasing purposes which has a finger operating surface (20) lying opposite a pivot axis (x) and an operating projection (22) which pushes the wire spring (10) from underneath.

5. Device as claimed in claim 4, **characterised in that** the rocker type mechanism (18) has axial projections (21) which can be latched in corresponding recesses (24) of the end member (14) of the anti-lift locking system (13).

6. Device as claimed in claim 3, **characterised in that** the device has a mechanism configured as a wedge-shaped slide for releasing purposes which pushes the wire spring (10) from underneath and generates an unlocking force by means of a movement transversely to the longitudinal extension of the wire spring (10).

## Revendications

1. Dispositif de couplage amovible d'un arbre d'enroulement (11) d'un volet roulant de protection (12) doté d'une sécurité anti-remontée (13), constitué d'un ressort en fil allongé (10) avec sur les deux côtés des zones terminales (25, 26) qui sont configurées de sorte à traverser chacune un élément d'extrémité (14) de la sécurité anti-remontée (13) et à s'insérer mécaniquement dans des ouvertures (19) de l'arbre d'enroulement (11), **caractérisé en ce que** le ressort en fil (10) présente, pour éviter un déplacement dans la direction longitudinale de l'arbre d'enroulement lors d'une utilisation conforme à la destination, un ergot de verrouillage (27) supplémentaire orienté vers l'arbre d'enroulement (11) qui est configuré pour pénétrer dans une autre ouverture (19) de l'arbre d'enroulement.

2. Dispositif selon la revendication 1, **caractérisé en ce que** la position de l'ergot de verrouillage (27) est adapté aux distances des ouvertures (19) dans l'arbre d'enroulement (11).

3. Dispositif selon la revendication 1 ou 2, **caractérisé en ce que** le dispositif présente un mécanisme pour libérer le ressort en fil (10) de la position de verrouillage qui saisit le ressort en fil (10) par-dessous hors de la position de verrouillage (27) avec un nez d'actionnement et exerce manuellement une force pour déverrouiller le ressort en fil (10).

4. Dispositif selon la revendication 3, **caractérisé en ce que** le dispositif présente un mécanisme à bascule (18) de libération qui présente à l'opposé d'un axe de pivotement (x) une surface d'actionnement avec le doigt (20) et un ergot d'actionnement (22) qui saisit le ressort en fil (10) par dessous.

5. Dispositif selon la revendication 4, **caractérisé en ce que** le mécanisme à bascule (18) présente des ergots d'axe (21) qui peuvent s'encliqueter dans des évidements (24) correspondants de l'élément d'extrémité (14) de la sécurité anti-remontée (13).

6. Dispositif selon la revendication 3, **caractérisé en ce que** le dispositif présente un mécanisme de libération configuré comme un coulisseau à came qui saisit le ressort en fil (10) par-dessous et génère par un mouvement perpendiculaire à l'extension longitudinale du ressort en fil (10) une force de déverrouillage.
